# EUROPÄISCHE PATENTSCHRIFT

(11) **EP 3 717 850 B1**
(45) Veröffentlichungstag und Bekanntmachung des Hinweises auf die Patenterteilung: **25.08.2021**
(21) Anmeldenummer: 18799755.6
(22) Anmeldetag: 07.11.2018
(51) Int. Cl.: F26B 3/04, F26B 15/16, F26B 25/10

(54) **VORRICHTUNG UND VERFAHREN ZUM TEMPERIEREN VON WERKSTÜCKEN**
APPARATUS AND METHOD FOR CONTROLLING THE TEMPERATURE OF WORKPIECES
ARRANGEMENT ET PROCÉDÉ DE THERMOSTATISATION DE PIÈCES

(30) Priorität: 16.11.2017 DE 102017126978
(43) Veröffentlichungstag der Anmeldung: 07.10.2020
(73) Patentinhaber: Eisenmann SE, 71032 Böblingen (DE)
(72) Erfinder: GÜMBEL, Urs, 72622 Nürtingen (DE)
(74) Vertreter: Ostertag & Partner Patentanwälte mbB
(86) Internationale Anmeldenummer: PCT/EP2018/080406
(87) Internationale Veröffentlichungsnummer: WO 2019/096638

(56) Entgegenhaltungen:
- DE-A1-102015 006 098
- JP-U- H04 118 168

## Beschreibung

### HINTERGRUND DER ERFINDUNG

### 1. Gebiet der Erfindung

Die Erfindung betrifft eine Vorrichtung zum Temperieren von Werkstücken, insbesondere von Fahrzeugkarosserien, mit
a) einem Temperiertunnel,
b) einem Fahrraum,
c) einem Zwischenboden, der zwischen dem Temperiertunnel und dem Fahrraum angeordnet ist und einen Verbindungsdurchgang aufweist,
d) einer Fördereinrichtung zum Fördern der Werkstücke in dem Temperiertunnel,
e) wobei die Fördereinrichtung mindestens einen Förderwagen mit einem Fahrwerk und einem Werkstückträger zur Aufnahme der zu temperierenden Werkstücke aufweist, wobei das Fahrwerk in dem Fahrraum angeordnet ist und mit einer Verbindungseinrichtung, die durch den Verbindungsdurchgang des Zwischenbodens hindurchragt, mit dem im Temperiertunnel angeordneten Werkstückträger verbunden ist.

Die Erfindung betrifft ferner ein entsprechendes Verfahren zur Temperierung von Werkstücken, insbesondere von Fahrzeugkarosserien.

### 2. Beschreibung des Standes der Technik

Vor allem aus dem Bereich der Automobilindustrie sind Oberflächenbehandlungsanlagen bekannt, in welchen Werkstücke, insbesondere Fahrzeugkarosserien, verschiedenen Oberflächenbehandlungen unterzogen werden. So werden Fahrzeugkarosserien beispielsweise in Tauchbädern gewaschen oder Tauchlackierungsbehandlungen unterzogen.

Häufig ist nach derartigen Oberflächenbehandlungen eine Temperierung der Werkstücke, insbesondere ein Trocknen, das typischerweise mit einem Aufheizen der Werkstücke verbunden ist, notwendig. Dies kann zum Entfernen von Behandlungsflüssigkeits- und/oder Lösungsmittelresten dienen. Das Temperieren kann jedoch auch dazu notwendig sein, um chemische Prozesse, wie beispielsweise das Aushärten eines Lacks, in Gang zu setzen bzw. zu beenden.

Zu diesem Zweck ist bereits bekannt, die Werkstücke mit einer Fördereinrichtung durch eine Temperiervorrichtung der Oberflächenbehandlungsanlage hindurchzuführen.

Seitens der Anmelderin wurde für eine Oberflächenbehandlungsanlage dabei eine Fördereinrichtung entwickelt, welche es erlaubt, das eigentliche Werkstück in einem Temperiertunnel zu führen, welcher im Wesentlichen von einem Fahrraum abgetrennt ist, in welchem sich ein Fahrwerk der Fördereinrichtung befindet. Dadurch werden Verschmutzungen des Werkstücks, die auf bewegliche Teile der Fördereinrichtung zurückgehen, möglichst gering gehalten. Beispielhaft für eine solche Fördereinrichtung sei auf die DE 10 2015 006 098 A1 verwiesen.

Da in den Temperiervorrichtungen jedoch teilweise Temperaturen von bis zu etwa 240 °C vorherrschen können, hat sich gezeigt, dass wärmeempfindliche Bauteile, vor allem die beweglichen und elektronischen Teile, des Fahrwerks trotz ihrer Anordnung im Fahrraum Schaden nehmen können.

### ZUSAMMENFASSUNG DER ERFINDUNG

Es ist daher Aufgabe der vorliegenden Erfindung, eine Vorrichtung eingangs genannter Art anzugeben, bei welcher das Fahrwerk der Fördereinrichtung im Fahrraum besser vor zu hohen und/oder zu niedrigen Temperaturen geschützt ist.

Es ist ferner Aufgabe der Erfindung, ein entsprechendes Verfahren zum Temperieren von Werkstücken anzugeben.

Erfindungsgemäß wird diese Aufgabe durch eine Vorrichtung eingangs genannter Art gelöst, bei welcher
f) der Zwischenboden zumindest bereichsweise mit einer aktiven Kühlung und/oder Heizung ausgestattet ist, um den Fahrraum zu temperieren.

Der Erfinder hat erkannt, dass es nur unzureichend möglich ist, den Fahrraum gegenüber dem Temperiertunnel wärmetechnisch abzuschirmen, wenn man den Zwischenboden zwischen dem Temperiertunnel und dem Fahrraum als passiven Wärmeschild ausgestaltet. Denn es hat sich gezeigt, dass ein entsprechender Hitzeschild beispielsweise aus einem Sandwich-Material zu aufwendig in der Herstellung ist und zudem zu dick aufbauen würde. Denn um für einen solchen passiven Wärmeschild Platz zu schaffen, müsste die Verbindungseinrichtung, welche das Fahrwerk mit dem Werkstückträger durch den Zwischenboden verbindet verlängert werden, damit das Fahrwerk und der Werkstückträger ausreichend weit voneinander beabstandet sind. Insbesondere bei einer Einschienenbodenbahn würden sich dadurch ungünstige Hebelverhältnisse ergeben, welche den Werkstückträger und damit das zu transportierende Werkstück stark schwanken ließen.

Der Erfinder hat daher erkannt, dass es trotz eines im Übrigen anderweitig temperierten Temperiertunnels günstig sein kann, den Zwischenboden zum Fahrraum hin je nach Bedarf mit einer aktiven Kühlung und/oder Heizung zu versehen, um auch den Fahrraum zu temperieren.

Mithilfe einer solchen aktiven Kühlung und/oder Heizung kann innerhalb einer geringeren Bauhöhe als bei Verwendung eines passiven Wärmeschilds eine ausreichend große Wärmeabschirmung am Fahrwerk erreicht werden. Dadurch werden dort zu hohe oder zu niedrige Temperaturen vermieden.

Im Rahmen der vorliegenden Erfindung kann hinsichtlich der Fördereinrichtung sowohl ein Hindurchfördern durch den Temperiertunnel als auch ein hineinführen und in umgekehrter Richtung wieder herausführen der Werkstücke gemeint sein. Ferner kann die Fördereinrichtung beispielsweise eine Einschienenbodenbahn, ein Kettenförderer oder eine Elektrohängebahn sein.

Auch kann der Zwischenboden je nach verwendeter Fördereinrichtung als abgehängte Decke, wie beispielsweise bei einer Elektrohängebahn, oben aber auch seitlich angeordnet sein.

Obwohl die häufigste Anwendung wohl das aktive Kühlen des Zwischenbodens in einem Trockner oder Ofen einer Oberflächenbehandlungsanlage sein wird, kann durch Verwenden einer aktiven Heizung auch umgekehrt in einem Kühlbereich des Temperiertunnels in Richtung des Fahrraums geheizt werden.

Vorteilhafte Weiterbildungen der Erfindung sind in den Unteransprüchen genannt.

So kann vorteilhaft beispielsweise vorgesehen sein, dass die aktive Kühlung und/oder Heizung einen Hohlraum umfasst, der in dem Zwischenboden angeordnet und dazu eingerichtet ist, mit einem Kühl- oder Heizmittel durchströmt zu werden.

Zu diesem Zweck können entsprechende Kühl- und/oder Heizmittel mit dem Hohlraum verbunden sein. Auch können die Versorgungen dabei sowohl entlang einer Förderrichtung der Fördereinrichtung als auch in Querrichtung zu dieser erfolgen.

Vorteilhaft kann vorgesehen sein, dass die aktive Kühlung und/oder Heizung mehrere Hohlräume umfasst, die in dem Zwischenboden angeordnet sind.

Dies ermöglicht es, unterschiedliche Bereiche unterschiedlich zu temperieren. Auch hier können die Hohlräume in Förderrichtung oder quer hierzu unterschiedlich angeordnet und/oder ausgestaltet sein. Insbesondere können die mehreren Hohlräume dazu eingerichtet sein, mit Kühl- oder Heizmittel mit unterschiedlicher Temperatur, mit unterschiedlichem Durchsatz und/oder unterschiedlicher Wärmekapazität durchströmt zu werden.

Auch können die mehreren Hohlräume derart aneinander angeordnet sein, dass ein näher zum Temperiertunnel liegender Hohlraum eine andere Kühl- oder Heizleistung haben kann als ein näher zum Fahrraum liegender Hohlraum.

Vorteilhaft kann vorgesehen sein, dass die mehreren Hohlräume unterschiedliche Strömungsquerschnitte aufweisen.

Dadurch können ebenfalls unterschiedliche Kühl- oder Heizleistungen erbracht werden.

Auch können die mehreren Hohlräume einzeln, in Gruppen und/oder gemeinsam versorgt werden.

Ferner kann das Kühl- oder Heizmittel ein Gas oder eine Flüssigkeit sein, dessen Strömung durch den Hohlraum bzw. die mehreren Hohlräume durch ein speziell hierfür vorgesehenes Gebläse bzw. eine Pumpe erzeugt wird. Alternativ oder zusätzlich kann hierfür jedoch auch ein Gebläse bzw. eine Pumpe verwendet werden, welche im Rahmen der Temperierung für andere Aufgaben vorgesehen sind, sodass das entsprechende Kühl- oder Heizmittel im Grunde einen Strömungsabzweig von anderen ohnehin vorhandenen Strömungssystemen darstellt.

Dabei kann der Hohlraum bzw. die mehreren Hohlräume Bestandteil eines offenen oder eines geschlossenen Strömungssystems sein. Beispielsweise kann der vom Hohlraum gebildete Leitungsabschnitt in einem thermischen Kreislauf sowohl im Primärkreislauf eines Trockners (beispielsweise Heizzone) als auch im Sekundärkreislauf (beispielsweise Kühlzone) angeordnet sein.

Vorteilhaft kann als Kühl- oder Heizmittel auch die Hallenluft, die typischerweise Temperaturen im Bereich von etwa 20-30°C hat, verwendet werden. Dadurch werden keine zusätzlichen Kühl- oder Heizaggregate notwendig.

Unter anderem kann eine Regelung der Kühl- oder Heizleistung durch Ventile, Klappen und/oder Schieber in entsprechenden Leitkanälen erfolgen. Es kann jedoch auch direkt eine Drehzahländerung der Gebläse bzw. Pumpen erfolgen.

Vorteilhaft können in einem Bereich des Zwischenbodens mehrere Luftauslassöffnungen vorgesehen sein, welche mit dem Hohlraum bzw. den mehreren Hohlräumen verbunden sind. Dies ermöglicht, die aktive Kühlung oder Heizung des Zwischenbodens zum Erzeugen eines Luftschleiers zu verwenden.

Vorteilhafterweise sind die Hohlkammerstrukturen, welche den Hohlraum bzw. die mehreren Hohlräume ausbilden, in Form von Strangpressprofilen ausgeführt, vorzugsweise aus Kunststoff oder Aluminium.

Anstatt Hohlräumen, welche durch ein Kühl- oder Heizmittel durchströmt werden, vorzusehen, kann vorteilhaft auch vorgesehen sein, dass die aktive Kühlung und/oder Heizung ein Peltierelement bzw. ein Heizelement umfasst.

Dadurch lässt sich die aktive Kühlung und/oder Heizung vollständig elektrisch ansteuern, ohne dass Installationen zur Kühl- oder Heizmittelförderung vorgesehen werden müssen. Auch kann durch die Verwendung eines Peltierelements bzw. eines Heizelements die Gesamtdicke des Zwischenbodens vor allem in der Nähe des Verbindungsdurchgangs gegenüber einer Variante mit Hohlräumen nochmals reduziert werden.

Selbstverständlich kann ein Peltierelement bzw. ein Heizelement auch zusätzlich zu einer aktiven Kühlung und/oder Heizmittels eines Hohlraums vorgesehen werden. In diesem Fall erhält man zumindest eine entsprechende Kühl- oder Heizleistungsunterstützung.

Vorteilhaft kann vorgesehen sein, dass der Zwischenboden einen Sammelbereich, insbesondere eine Sammelrinne aufweist, in welchem sich Kondensat aus der Luft des Temperiertunnels sammeln kann.

Dazu kann ein entsprechendes Gefälle des Zwischenbodens zu dem Sammelbereich vorgesehen sein, wobei das Gefälle sowohl quer als auch in Förderrichtung verlaufen kann. Insbesondere kann der Zwischenboden ausgehend vom Verbindungsdurchgang nach außen hin abfallen und eine Sammelrinne oder eine Abtropfkante entfernt vom Verbindungsdurchgang angeordnet sein. Dadurch bewegt sich das Kondensat weg von dem Verbindungsdurchgang, sodass das darunter angeordnete Fahrwerk nicht verschmutzt wird.

Vorteilhaft kann vorgesehen sein, dass der Zwischenboden eine Isolierschicht aufweist.

Mithilfe einer solchen Isolierschicht kann im Hinblick auf den Kondensatanfall durch einen aktiv gekühlten Bereich des Zwischenbodens der Taupunkt derart verschoben werden, dass dieser innerhalb des Zwischenbodens liegt. Üblicherweise wird dies durch eine hierfür dimensionierte Isolierschicht, die im Falle eines Trockners in Richtung des Temperiertunnels weist, erreicht.

Vorteilhaft kann vorgesehen sein, dass die aktive Kühlung und/oder Heizung dazu eingerichtet ist, entlang einer Förderrichtung der Fördereinrichtung unterschiedlich stark zu temperieren.

Dies ermöglicht es beispielsweise in unterschiedlichen Temperierzonen auch den Fahrraum mit einer unterschiedlichen Kühl- bzw. Heizleistung zu temperieren. Die Kühl- bzw. Heizleistung kann dabei in Abhängigkeit der im Temperiertunnel herrschenden Temperaturen angepasst werden.

Letzteres kann auch unabhängig von einer Änderung der Temperierung entlang der Förderrichtung vorgesehen sein.

Vorteilhaft ist vorgesehen, dass die aktive Kühlung und/oder Heizung derart dimensioniert ist, dass bei den vorgesehenen Temperaturen des Trocknertunnels die Temperaturen wärmeempfindlicher Bauteile des Fahrwerks im Fahrraum auf einen Bereich von maximal 60 °C bzw. minimal 0 °C, insbesondere maximal 40 °C bzw. minimal 20 °C begrenzt werden können. In diesem Temperaturbereich nehmen beispielsweise die beweglichen Bauteile des Fahrwerks oder andere Bauteile, die aus einem typischen Kunststoffmaterial bestehen, normalerweise keinen Schaden, sodass eine Dimensionierung der Kühl- oder Heizleistung sich an diesen Temperaturbereich orientieren sollten.

Darüber hinaus kann vorgesehen sein, dass die aktive Kühlung und/oder Heizung eine Regelung umfassen, damit die angegebenen Maximaltemperaturen bzw. bei einer Kühlung die entsprechenden Minimaltemperaturen eingehalten werden.

Hinsichtlich des Verfahrens zum Temperieren von Werkstücken sind folgende Schritte vorgesehen:
a) Bereitstellen einer Vorrichtung zum Temperieren von Werkstücken nach einer der oben genannten Weiterbildungen;
b) Temperieren der Werkstücke wobei der Zwischenboden aktiv gekühlt oder geheizt wird.

### KURZE BESCHREIBUNG DER ZEICHNUNGEN

Nachfolgend werden Ausführungsbeispiele der Erfindung anhand der Zeichnungen näher erläutert. In diesen zeigen:
- Figur 1: eine perspektivische Ansicht einer erfindungsgemäßen Vorrichtung zum Temperieren von Werkstücken mit einem Temperiertunnel und einem Fahrraum, der durch einen Zwischenboden von dem Temperiertunnel abgetrennt ist;
- Figur 2: einen Querschnitt durch die Vorrichtung aus Figur 1;
- Figur 3: einen vergrößerten Ausschnitt aus dem Querschnitt gemäß Figur 2, welcher den Bereich des Zwischenbodens um einen Verbindungsdurchgang genauer zeigt;
- Figur 4: einen vergrößerten Ausschnitt entsprechend Figur 3 eines alternativen Ausführungsbeispiels;
- Figur 5: einen entsprechenden Ausschnitt nach Figur 3 entsprechend einem weiteren Ausführungsbeispiel,

### BESCHREIBUNG BEVORZUGTER AUSFÜHRUNGSBEISPIELE

Figur 1 zeigt eine insgesamt mit 10 bezeichnete Temperiervorrichtung, die hier beispielweise als Trockner ausbildet ist. Die Temperiervorrichtung 10 weist einen Temperiertunnel 12 auf, in welchem ein zu temperierendes Werkstück 14, hier eine Fahrzeugkarosserie, angeordnet ist.

Das Werkstück 14 befindet sich auf einem Werkstückträger 16, welcher oberhalb eines Zwischenbodens 18 durch den Temperiertunnel 12 bewegt wird.

Hierzu ist eine Fördereinrichtung 20 vorgesehen, welche eine unterhalb des Zwischenbodens 18 angeordnete Einschienenbodenbahn 22 umfasst, entlang welcher sich ein Fahrwerk 24 in einem Fahrraum 26 bewegt.

Das Fahrwerk 24 ist dazu mit dem Werkstückträger 16 über eine Verbindungseinrichtung 28 verbunden, welche genauer aus den Figuren 2 bis 5 ersichtlich ist. Die Verbindungseinrichtung 28 tritt dazu durch einen Verbindungsdurchgang 30 im Zwischenboden 18 hindurch, wobei als zusätzliche Schmutzbarriere über dem Verbindungsdurchgang 30 eine Lamellenleiste 31 (vgl. Figuren 3 bis 5) angeordnet ist, deren Lamellen von der Verbindungseinrichtung 28 beiseitegeschoben werden.

Ferner weist die hier gezeigte Temperiervorrichtung 10 wie aus Figur 2 ersichtlich seitliche Zuluftkanäle 32 auf, welche durch eine Zwischenwand 34 gegenüber dem Temperiertunnel 12 abgegrenzt sind. Die Zwischenwand 34 weist Auslassöffnungen 36 auf, aus welchen Heißluft zum Temperieren, im hier vorliegenden Fall insbesondere zum Trocknen, des Werkstücks 14 austritt.

Wie aus Figur 2 und insbesondere den Vergrößerungsausschnitten der Figuren 3 bis 5 ersichtlich ist, weist der Zwischenboden 18 vor allem im innnenliegenden Bereich, oberhalb des Fahrraumes der Fördereinrichtung 20 einen im Querschnitt etwa keilförmigen Bodenabschnitt 38 auf.

Erfindungsgemäß ist nun vorgesehen, dass der Bodenabschnitt 38 mindestens einen Hohlraum 40 aufweist, in welchem Kühl- oder Heizmittel strömt. Dazu ist der Bodenabschnitt 38 mit nicht gezeigten Anschlüssen versehen, welche es erlauben, dem Hohlraum 40 ein Kühlmittel oder ein Heizmittel zuzuführen, um im hier gezeigten Beispiel den Bodenabschnitt 38 der Länge nach entlang der Förderrichtung der Fördereinrichtung 20 zu durchströmen.

Auf diese Weise werden im Fahrraum 26 vor allem die wärmeempfindlichen Teile des Fahrwerks 24 wie ein Antriebsrad oder Anpressrollen vor zu hohen Temperaturen geschützt. Insbesondere werden dabei Maximaltemperaturen von 60 °C nicht überschritten.

Wie ferner aus Figur 3 ersichtlich ist, ist die Oberseite des Bodenabschnitts 38 mit einem von dem Verbindungsdurchgang 30 ausgehenden nach außen hin abfallenden Gefälle versehen. Zudem ist der Bodenabschnitt 38 gegenüber einem benachbarten Abschnitt 42 des Zwischenbodens 18 mit einem Versatz, insbesondere mit einem Versatz von weniger als 5 cm, nach unten versetzt. Dadurch bildet sich am äußeren Ende des Bodenabschnitts 38 ein Sammelbereich 39, in welchem sich Kondensat, welches sich aufgrund der aktiven Kühlung aus der Luft des Temperiertunnels 12 an der Oberseite des Bodenabschnitts 38 auskondensiert, sammeln kann.

Zum Abführen des Kondensats sind entlang der Förderrichtung im hier gezeigten Beispiel nicht dargestellte Abläufe vorgesehen.

Figur 3 zeigt ein Ausführungsbeispiel, bei welchem der Bodenabschnitt 38 des Zwischenbodens 18 nicht mit einem Gefälle versehen ist, sondern stattdessen eine Isolierschicht 44 trägt. Die Isolierschicht 44 ist dabei aus einem solchen Material gebildet und derart dimensioniert, dass bei den zu erwartenden Temperaturen, die während des Betriebs der Temperiervorrichtung 10 im Temperiertunnel 12 vorherrschen, und den entsprechenden Luftfeuchtigkeitswerten der Taupunkt der jeweiligen Kondensatflüssigkeit im Inneren des Bodenabschnitts 38 und nicht an dessen Oberfläche liegen.

Schließlich zeigt Figur 5 ein Ausführungsbeispiel, bei welchem der Bodenabschnitt 38 als einfaches Tragblech mit der aufgesetzten Isolierschicht 44 ausgestaltet ist. Ferner sind anstatt der Hohlräume 40 Peltierelemente 50 vorgesehen sind, welche elektrisch angesteuert eine Kühlleistung erzeugen. Auch die Peltierelemente 50 stellen dadurch im Bereich des Zwischenbodenabschnitts 38 ein aktiv gekühltes Bauelement als Wärmeabschirmung gegenüber den Temperaturen des Temperiertunnels 12 zur Verfügung. Die Verwendung der Peltierelemente 50 erlaubt dabei, für die Konstruktion des Bodenabschnitts 38 im Wesentlichen nur die Statik des Tragblechs zu berücksichtigen. Hohlräume und Anschlüsse für entsprechende Kühl- oder Heizmittel sind hier nicht notwendig.

Die Peltierelemente 50 können auch nur als Zusatzkühlelemente in einzelnen Bereichen des Temperiertunnels 12 vorgesehen sein, um beispielsweise auf diese Weise entlang der Förderrichtung des Temperiertunnels 12 je nach der im entsprechenden Bereich des Temperiertunnels vorherrschender Temperatur unterschiedliche Kühl- und Heizleistungen bereitzustellen.

## Patentansprüche

1. Vorrichtung (10) zum Temperieren von Werkstücken (14), insbesondere von Fahrzeugkarosserien, mit
a) einem Temperiertunnel (12),
b) einem Fahrraum (26),
c) einem Zwischenboden (18) der zwischen dem Temperiertunnel (12) und dem Fahrraum (26) angeordnet ist und einen Verbindungsdurchgang (30) aufweist, und
d) einer Fördereinrichtung (20) zum Fördern der Werkstücke (14) in dem Temperiertunnel (12),
e) wobei die Fördereinrichtung (20) mindestens einen Förderwagen mit einem Fahrwerk (24) und einen Werkstückträger (16) zur Aufnahme der zu temperierenden Werkstücke (14) aufweist, wobei das Fahrwerk (24) in dem Fahrraum (26) angeordnet ist und mit einer Verbindungseinrichtung (28), die durch den Verbindungsdurchgang (30) des Zwischenbodens (18) hindurch ragt, mit dem im Tempereriertunnel (12) angeordneten Werkstückträger (16) verbunden ist,
**dadurch gekennzeichnet, dass**
f) der Zwischenboden (18) zumindest bereichsweise mit einer aktiven Kühlung und/oder Heizung (40; 50) ausgestattet ist, um den Fahrraum (26) zu temperieren.

2. Vorrichtung zum Temperieren von Werkstücken nach Anspruch 1, wobei die aktive Kühlung und/oder Heizung einen Hohlraum (40) umfasst, der im Zwischenboden (18) angeordnet und dazu eingerichtet ist, mit einem Kühl- oder Heizmittel durchströmt zu werden.

3. Vorrichtung zum Temperieren von Werkstücken nach Anspruch 2, wobei die aktive Kühlung und/oder Heizung mehrere Hohlräume (40) umfasst, die im Zwischenboden (18) angeordnet sind.

4. Vorrichtung zum Temperieren von Werkstücken nach Anspruch 3, wobei die mehreren Hohlräume (40) unterschiedliche Strömungsquerschnitte aufweisen.

5. Vorrichtung zum Temperieren von Werkstücken, nach einem der vorhergehenden Ansprüche, wobei die aktive Kühlung und/oder Heizung ein Peltierelement (50) bzw. ein Heizelement umfasst.

6. Vorrichtung zum Temperieren von Werkstücken, nach einem der vorhergehenden Ansprüche, wobei der Zwischenboden (18) einen Sammelbereich (39), insbesondere eine Sammelrinne, aufweist, in welchem sich Kondensat aus der Luft des Temperiertunnels (12) sammeln kann.

7. Vorrichtung zum Temperieren von Werkstücken nach einem der vorhergehenden Ansprüche, wobei der Zwischenboden (18) eine Isolierschicht (44) aufweist.

8. Vorrichtung zum Temperieren von Werkstücken nach einem der vorhergehenden Ansprüche, wobei die aktive Kühlung und/oder Heizung (40; 50) dazu eingerichtet ist, entlang einer Förderrichtung der Fördereinrichtung (20) unterschiedlich stark zu temperieren.

9. Vorrichtung zum Temperieren von Werkstücken nach einem der vorhergehenden Ansprüche, wobei die aktive Kühlung und/oder Heizung (40; 50) derart dimensioniert ist, dass bei den vorgesehenen Temperaturen des Trocknertunnels (12) die Temperaturen wärmeempfindlicher Bauteile des Fahrwerks (24) im Fahrraum (26) auf einen Bereich von maximal 60°C bzw. minimal 0°C, insbesondere maximal 40°C bzw. minimal 20°C, begrenzt werden können.

10. Verfahren zum Temperieren von Werkstücken (14), insbesondere von Fahrzeugkarosserien, mit folgenden Schritten:
a) Bereitstellen einer Vorrichtung (10) zum Temperieren von Werkstücken (14) nach einem der vorhergehenden Ansprüche;
b) Temperieren der Werkstücke (14), wobei der Zwischenboden (18) aktiv gekühlt oder geheizt wird.

## Claims

1. An apparatus (10) for controlling the temperature of workpieces (14), in particular of vehicle bodies, comprising
a) a temperature control tunnel (12),
b) a tunnel tube (26),
c) an intermediate floor (18), which is arranged between the temperature control tunnel (12) and the tunnel tube (26) and has a connecting passage (30), and
d) a conveying device (20) for conveying the workpieces (14) in the temperature control tunnel (12),
e) wherein the conveying device (20) has at least one trolley having a running gear (24) and a workpiece carrier (16) for receiving the workpieces (14) to be temperature-controlled, wherein the running gear (24) is arranged in the tunnel tube (26) and, with a connecting device (28) which projects through the connecting passage (30) of the intermediate floor (18), is connected to the workpiece carrier (16) arranged in the temperature control tunnel (12),
**characterized in that**
f) the intermediate floor (18), at least in some regions, is equipped with an active cooling and/or heating system (40; 50) in order to control the temperature of the tunnel tube (26).

2. The apparatus for controlling the temperature of workpieces, as claimed in claim 1, wherein the active cooling and/or heating system comprises a cavity (40), which is arranged in the intermediate floor (18) and is designed to be flowed through with a cooling or heating medium.

3. The apparatus for controlling the temperature of workpieces, as claimed in claim 2, wherein the active cooling and/or heating system comprises a plurality of cavities (40), which are arranged in the intermediate floor (18).

4. The apparatus for controlling the temperature of workpieces, as claimed in claim 3, wherein the plurality of cavities (40) have different flow cross sections.

5. The apparatus for controlling the temperature of workpieces, as claimed in one of the preceding claims, wherein the active cooling and/or heating system comprises a Peltier element (50) or a heating element.

6. The apparatus for controlling the temperature of workpieces, as claimed in one of the preceding claims, wherein the intermediate floor (18) has a collecting region (39), in particular a collecting channel, in which condensate from the air of the temperature control tunnel (12) can collect.

7. The apparatus for controlling the temperature of workpieces, as claimed in one of the preceding claims, wherein the intermediate floor (18) has an insulating layer (44).

8. The apparatus for controlling the temperature of workpieces, as claimed in one of the preceding claims, wherein the active cooling and/or heating system (40; 50) is designed to control the temperature to differing extent along a direction of conveyance of the conveying device (20).

9. The apparatus for controlling the temperature of workpieces, as claimed in one of the preceding claims, wherein the active cooling and/or heating system (40; 50) is dimensioned such that, at the provided temperatures of the dryer tunnel (12), the temperatures of heat-sensitive components of the running gear (24) in the tunnel tube (26) can be limited to a range of maximally 60°C or minimally 0°C, in particular maximally 40°C or minimally 20°C.

10. A method for controlling the temperature of workpieces (14), in particular of vehicle bodies, comprising the following steps:
a) provision of an apparatus (10) for controlling the temperature of workpieces (14), as claimed in one of the preceding claims;
temperature controlling of the workpieces (14), wherein the intermediate floor (18) is actively cooled or heated.

## Revendications

1. Dispositif (10) pour la thermostatisation de pièces (14), notamment de carrosseries de véhicules, comprenant
a) un tunnel de thermostatisation (12),
b) un espace de déplacement (26),
c) un plancher intermédiaire (18) qui est agencé entre le tunnel de thermostatisation (12) et l'espace de déplacement (26) et qui comprend un passage de liaison (30), et
d) un appareil de transport (20) pour le transport des pièces (14) dans le tunnel de thermostatisation (12),
e) l'appareil de transport (20) comprenant au moins un chariot de transport doté d'un châssis (24) et un porte-pièce (16) pour la réception des pièces à thermostatiser (14), le châssis (24) étant agencé dans l'espace de déplacement (26) et étant relié au porte-pièce (16) agencé dans le tunnel de thermostatisation (12) par un appareil de liaison (28), qui fait saillie à travers le passage de liaison (30) du plancher intermédiaire (18),
**caractérisé en ce que**
f) pour thermostatiser l'espace de déplacement (26), le plancher intermédiaire (18) est équipé au moins dans certaines zones d'un système de refroidissement et/ou de chauffage actif (40 ; 50).

2. Dispositif pour la thermostatisation de pièces selon la revendication 1, dans lequel le système de refroidissement et/ou de chauffage actif comprend une cavité (40), qui est agencée dans le plancher intermédiaire (18) et est conçue pour être traversée par un agent réfrigérant ou chauffant.

3. Dispositif pour la thermostatisation de pièces selon la revendication 2, dans lequel le système de refroidissement et/ou de chauffage actif comprend plusieurs cavités (40), qui sont agencées dans le plancher intermédiaire (18).

4. Dispositif pour la thermostatisation de pièces selon la revendication 3, dans lequel les plusieurs cavités (40) présentent des sections transversales d'écoulement différentes.

5. Dispositif pour la thermostatisation de pièces selon l'une quelconque des revendications précédentes, dans lequel le système de refroidissement et/ou de chauffage actif comprend un élément Peltier (50) ou un élément chauffant.

6. Dispositif pour la thermostatisation de pièces selon l'une quelconque des revendications précédentes, dans lequel le plancher intermédiaire (18) comprend une zone de collecte (39), notamment une rigole de collecte, dans laquelle du condensat provenant de l'air du tunnel de thermostatisation (12) peut être collecté.

7. Dispositif pour la thermostatisation de pièces selon l'une quelconque des revendications précédentes, dans lequel le plancher intermédiaire (18) comprend une couche isolante (44).

8. Dispositif pour la thermostatisation de pièces selon l'une quelconque des revendications précédentes, dans lequel le système de refroidissement et/ou de chauffage actif (40 ; 50) est conçu pour thermostatiser à une puissance différente le long d'une direction de transport de l'appareil de transport (20).

9. Dispositif pour la thermostatisation de pièces selon l'une quelconque des revendications précédentes, dans lequel le système de refroidissement et/ou de chauffage actif (40 ; 50) est dimensionné de telle sorte qu'aux températures prévues du tunnel de séchage (12), les températures de composants sensibles à la chaleur du châssis (24) dans l'espace de déplacement (26) peuvent être limitées à une plage d'au plus 60 °C et d'au moins 0 °C, notamment d'au plus 40 °C et d'au moins 20 °C.

10. Procédé de thermostatisation de pièces (14), notamment de carrosseries de véhicules, comprenant les étapes suivantes :
a) la fourniture d'un dispositif (10) pour la thermostatisation de pièces (14) selon l'une quelconque des revendications précédentes ;
b) la thermostatisation des pièces (14), le plancher intermédiaire (18) étant activement refroidi ou réchauffé.
